# EUROPÄISCHE PATENTSCHRIFT

(11) **EP 4 204 273 B1**
(45) Veröffentlichungstag und Bekanntmachung des Hinweises auf die Patenterteilung: **09.04.2025**
(21) Anmeldenummer: 20789021.1
(22) Anmeldetag: 01.10.2020
(51) Int. Cl.: B61D 15/06, B61G 11/16, B61G 11/18

(54) **ENERGIEAUFNAHMEREDUZIERTER AUFKLETTERSCHÜTZ**
ENERGY CONSUMPTION-REDUCED OVERRIDE PROTECTION
PROTECTION PRIORITAIRE À CONSOMMATION D'ÉNERGIE RÉDUITE

(43) Veröffentlichungstag der Anmeldung: 05.07.2023
(73) Patentinhaber: Schneider, Falk, 88239 Wangen i.A. (DE)
(72) Erfinder: Schneider, Falk, 88239 Wangen i.A. (DE)
(74) Vertreter: Otten, Roth, Dobler & Partner mbB Patentanwälte
(86) Internationale Anmeldenummer: PCT/EP2020/077571
(87) Internationale Veröffentlichungsnummer: WO 2022/069052

(56) Entgegenhaltungen:
- EP-A1- 0 532 442
- EP-A1- 2 033 868
- EP-A1- 2 727 792
- DE-B3- 102012 221 313
- DE-B3- 102013 009 121

## Beschreibung

Die Erfindung betrifft einen energieaufnahmereduzierten Aufkletterschutz für Schienenfahrzeuge nach dem Anspruch 1 sowie ein Schienenfahrzeug nach Anspruch 10.

### Stand der Technik:

Zur Reduzierung und möglichst vollständigen Vermeidung von Schäden an Personen und den Wagenkästen von Schienenfahrzeugen bei einer Kollision von Schienenfahrzeugen ist die Verwendung von Energie absorbierenden Puffern und Aufkletterschutzvorrichtungen bekannt.

Die Energie absorbierenden Puffer dienen zur Umwandlung der bei einer Kollision eingetragenen, kinetischen Energie in Verformungsenergie, bei der Überschreitung der vom Puffer reversibel aufnehmbaren Stoßenergien.

Daran angepasst sind die Strukturen der Schienenfahrzeuge für die Aufnahme bestimmter Kräfte konstruiert. Sind höhere Kräfte bei einer Kollision zu erwarten, als dies die Kennlinie der Energie absorbierenden Puffer und/oder anderer Energie absorbierender Elemente abdeckt, so müssen die Strukturen entsprechend stärker und damit teurer ausgelegt werden.

Aufkletterschutzvorrichtungen sind in viererlei Ausführungsformen bekannt und dienen zur Verhinderung des Aufkletterns und Übereinanderschiebens von Wagenkästen im Kollisionsfall. Sie sollen sich mit dem kollidierenden Schienenfahrzeug und/oder einer daran befestigten Aufkletterschutzvorrichtung verhaken.

Im Stand der Technik offenbart die DE 10 2013 009 121 B3 einen Überpufferungsschutz für einen Crashpuffer, angeordnet zwischen einem dem Untergestell für einen Bahnwagen und dem Crashpuffer, bestehend aus einer Grundplatte an der Stirnseite des Untergestells des Bahnwagens, wobei die Grundplatte oberhalb des Crashpuffers einen abgekanteten Bereich aufweist, an dem in Fahrtrichtung zwei unterschiedliche Seiten des Überpufferungsschutzes befestigt sind, wobei eine Seite des Überpufferungsschutzes unbeweglich fixiert angeordnet ist und die andere Seite des Überpufferungsschutzes in Fahrtrichtung beweglich ist.

Die DE 10 2012 221 313 B3 offenbart ebenfalls einen Überpufferungsschutz für einen Crashpuffer, angeordnet zwischen einem dem Untergestell für einen Bahnwagen und einem Puffer, bestehend aus einer Grundplatte parallel zur Stirnseite des Untergestells, wobei die Grundplatte oberhalb des Crashpuffers abgekantet ist, ein seitlicher Steg beidseitig der Grundplatte über den abgekanteten oder abgewinkelten Teil der Grundplatte hinausragt, und Rippen oberhalb des abgekanteten Teils der Grundplatte zwischen einer umlaufenden Stoßlippe und einem Deckbereich angeordnet ist.

Die Spitze des Überpufferunsschutz weist ein Deckblech und eine rundumlaufende Stoßlippe auf, die beide deformierbar ausgebildet sind, so dass bei einem Zusammenstoß mit dem Kessel eines Kesselwagens oder einem anderen Fahrgut eine Deformation in diesem Bereich des Überpufferunsschutzes auftritt.

Durch diesen Aufbau des Überpufferunsschutzes kann dieser gegen einen von unten aufstrebenden Puffer wirken und diesen in seiner Bewegung nach oben behindern.

Die EP 2 727 792 A1 offenbart eine Vorrichtung zur Verhinderung des gegenseitigen Aufsteigens von Waggons bei einem Bahnunglück. Gem. der ihr zugrunde liegenden Aufgabe soll diese Vorrichtung eine hohe Stabilität in Querrichtung bewirken, sowie ein leichtes Verhaken mit einer komplementären Vorrichtung an einem kollidierenden Waggon. Dies auch bei einer wesentlichen Änderung der Position des Waggons in linearer Richtung oder dessen Neigung. Zusätzlich soll damit eine leichtere Modernisierung bestehender Waggons möglich sein.

Dazu ist die Vorrichtung mit einer Grundplatte ausgestattet, an welcher vertikal ausgerichtet Widerlager in der Form von Platten befestigt sind. An den Widerlagern sind frontal stirnseitig jeweils drei zugespitzte Zähne ausgebildet, die ihrerseits mit horizontal verlaufenden Verstrebungen in der Form von Stäben mit einer benachbarten Widerlagerplatte mechanisch fest verbunden ist. Die Ausschnitte zwischen den Zähnen haben eine größere Breite als die Dicke der Verbindungsstäbe, so dass die einzelnen Zahnreihen bei einem Zusammenstoß in die Aussparungen der jeweiligen komplementären Schutzvorrichtung gegen Aufklettern eindringen und sich mit dieser verhaken kann.

Die EP 2 033 868 A1 beschreibt eine Aufkletterschutzvorrichtung für Waggons in der Form von Glocken oder Schuhen, die an der Stirnseite eines Wagengestells zusammen mit einem Puffer montiert sind. Im Kollisionsfall überragt diese Aufkletterschutzvorrichtung den betreffenden Puffer oberhalb und unterhalb. Seitlich sind von der montagefernen Stirnseite her gerundete Ausnehmungen ausgebildet, oder es fehlt eine Seitenwand gänzlich. Durch diese Formgebung soll ein Ineinandergreifen der oberen und unteren Wandelemente der Aufkletterschutzvorrichtung ermöglicht werden, um im Kollisionsfall entweder eine komplementäre Aufkletterschutzvorrichtung des kollidierenden Waggons oder bei Fehlen einer solchen den komplementären Puffer zu fangen und dadurch ein gegenseitiges Aufsteigen der kollidierenden Waggons zu verhindern.

Die EP 0 532 442 A1 offenbart eine Aufkletterschutzvorrichtung für Waggons, jedoch mit zwei unterschiedlichen Ausführungsformen, einer weiblichen und einer männlichen, jeweils in Kombination / Zusammenwirkung mit einem Energie verzehrenden Puffer. Die Puffer sind in einer Ausnehmung in der Stirnseite des Wagengestells vertieft eingelassen, so dass bei Überlast die überschüssige Energie durch bleibende Verformung des Energie aufnehmenden Elementes des Puffers abgebaut wird. Die beiden Aufkletterschutzvorrichtungen kommen sich entsprechend der axialen Verschiebung der beiden Pufferteller soweit näher, dass sie ab Beginn der bleibenden Verformung der Pufferelemente ineinandergreifen und sich gegenseitig fangen, um ein gegenseitiges Aufsteigen der Waggons zu verhindern.

Aufgabe und Vorteile der Erfindung:
Aufgabe der vorliegenden Erfindung ist es, eine hohe Betriebssicherheit für Schienenfahrzeuge bei gleichzeitig möglichst kostengünstiger Bauweise der Schienenfahrzeuge zu ermöglichen.

Die Lösung der Aufgabe erfolgt durch die Merkmale des Anspruchs 1 bzw. 10. In den abhängigen Ansprüchen sind vorteilhafte und zweckmäßige Weiterbildungen angegeben.

Demgemäß betrifft die Erfindung einen energieaufnahmereduzierten Aufkletterschutz für Schienenfahrzeuge, zur Anordnung an einem Schienenfahrzeug im Bereich eines Puffers des Schienenfahrzeugs und zur Verhinderung des Übereinanderschiebens des Wagenkastens des Schienenfahrzeugs über den Wagenkasten eines kollidierenden Schienenfahrzeugs oder umgekehrt, umfassend einen Befestigungsabschnitt zur Befestigung des Aufkletterschutzes am Schienenfahrzeug und/oder am Puffer und einen Kollisionsabschnitt zur mechanischen Interaktion mit einem Aufkletterschutz am anderen kollidierenden Schienenfahrzeug.

Der energieaufnahmereduzierte Aufkletterschutz zeichnet sich dadurch aus, dass der Kollisionsabschnitt einen in Fahrtrichtung bzw. entgegen der Fahrtrichtung weisenden, fingerartig ausgebildeten Kontakt- und Führungsabschnitt aufweist, und einen, den Kontakt- und Führungsabschnitt mit dem Befestigungsabschnitt verbindenden, vertikal zur Fahrtrichtung ausgerichteten Abstützabschnitt, wobei der Kontakt- und Führungsabschnitt und der Abstützabschnitt zusammen, wenigstens zwei fingerartige Strukturen aufweisen, die strahlenförmig in ihrer Verlängerung von einem gemeinsamen Zentrum ausgehen.

Der in Fahrtrichtung bzw. entgegen der Fahrtrichtung weisende Kollisionsabschnitt mit fingerartig ausgebildetem Kontakt- und Führungsabschnitt bildet eine vergleichsweise kleine Stirnfläche. Diese bewirkt eine hohe Wahrscheinlichkeit, dass im Kollisionsfall ein Aufkletterschutz des anderen kollidierenden Schienenfahrzeugs an dieser Stirnseite vorbeifahren und sich anschließend mit dem Kollisionsabschnitt und/oder dem Puffer verhaken kann, oder umgekehrt, der eigene Kontakt- und Führungsabschnitt mit dem Kollisionsabschnitt und/oder dem Puffer des anderen kollidierenden Schienenfahrzeugs, ohne mit dieser Stirnseite zu kollidieren. Denn, die Fahrzeuge treffen wegen Toleranzen im Fahrzeugbau und in der Befestigung der Deformationssysteme, wegen Radsatzverschleiß und insbesondere im Kollisionsfall wegen dynamischer Einfederung in der Regel in unterschiedlicher Höhe aufeinander, so dass eine kleine Stirnfläche nur schwer überhaupt kollidieren kann, insbesondere mit einer ebenfalls kleinen Stirnfläche eines Aufkletterschutzes eines kollidierenden Schienenfahrzeugs.

Selbst wenn im relevanten Fall dennoch ein Aufeinandertreffen mit einem solchen, i. d. Regel in gleicher Bauweise gefertigten Aufkletterschutz eintreten sollte, ergibt sich dadurch eine Änderung der jeweiligen Richtungen in den Kraftvektoren, so dass die Stirnflächen, bei entsprechend hohem, noch existierendem, weil bis dahin durch die energieverzehrenden Puffer noch nicht vernichtetem Energieeintrag, schließlich doch aneinander vorbeigleiten.

Der den Kontakt- und Führungsabschnitt mit dem Befestigungsabschnitt verbindende, vertikal zur Fahrtrichtung ausgerichtete Abstützabschnitt nimmt im Kollisionsfall die vom kollidierenden Schienenfahrzeug einwirkenden Kräfte auf und leitet sie in den Wagenkasten des eigenen Schienenfahrzeugs ein, entweder direkt und/oder über den Befestigungsabschnitt und/oder über den Puffer.

Energieaufnahmereduziert bedeutet, dass zwar bei einem ggf. erfolgenden Aufeinandertreffen der Stirnseite des Aufkletterschutzes mit einem Kollisionsobjekt, z.B. der Stirnseite des Aufkletterschutzes eines anderen kollidierenden Schienenfahrzeugs, eine gewisse Stoßenergie in den Aufkletterschutz eingeleitet wird, der Aufkletterschutz jedoch so robust ausgelegt ist, das keine grundlegende Verformung des Aufkletterschutzes im Sinne einer beabsichtigten Energieverzehrung bewirkt werden kann.

Dies bewirkt, dass die Energieaufnahme des Deformationssystems des Schienenfahrzeugs, z. B. eines Energie absorbierenden Puffers, stets hinreichend gleich ist, egal, ob der Aufkletterschutz im Einsatz ist, oder nicht. Und dies wiederum bewirkt, dass durch den Aufkletterschutz keine Kräfte erzeugt werden, die das Energieaufnahmevermögen des Deformationssystems des Schienenfahrzeugs und damit dessen Reproduzierbarkeit beeinflussen würden. Das Schienenfahrzeug kann dadurch mit der kleinsten erforderlichen Strukturstabilität und damit Ressourcen schonend und auch kostengünstig gefertigt werden.

Die wenigstens zwei fingerartigen Strukturen, die strahlenförmig in ihrer Verlängerung von einem gemeinsamen Zentrum ausgehen, verbreitern durch ihr Auseinanderstreben den Fangbereich des Aufkletterschutzes im Vergleich zu parallel ausgerichteten fingerartigen Strukturen.

Bevorzugt bilden der Kontakt- und Führungsabschnitt und der Abstützabschnitt zusammen mit den fingerartigen Strukturen die Querschnittsform einer Hand mit hintereinander angeordneten und im Fingerwurzelbereich in einem Winkel zum Handrücken abgewinkelten Fingern aus. Dies bewirkt ein hervorragendes gegenseitiges Verhaken des Aufkletterschutzes mit einem gleichartig ausgebildeten Aufkletterschutz, dessen Kontakt- und Führungsabschnitt in den Bereich zwischen dem eigenen Kontakt- und Führungsabschnitt und dem Puffer des zugeordneten Schienenfahrzeugs geraten sollte, bzw. umgekehrt, für den eigenen Kontakt- und Führungsabschnitt, wenn dieser in den entsprechenden Bereich eines kollidierenden Schienenfahrzeugs gerate sollte.

Des Weiteren bewirkt es eine auch gute Kraftübertragung auf die Tragstruktur des Schienenfahrzeugs, insbesondere in Zusammenwirkung mit einem gleichartig ausgebildeten Aufkletterschutz.

Ist der Winkel zwischen einem Abschnitt einer fingerartigen Struktur und dem vertikal zur Fahrtrichtung ausgerichteten Abschnitts des Abstützabschnitts größer als 90°, so kann der Aufkletterschutz, für den Fall, dass die von der Kollision herrührende Energie noch nicht vollständig vernichtet ist und der Aufkletterschutz des kollidierenden Schienenfahrzeugs noch weiter gegen den eigenen Aufkletterschutz geschoben wird, in Richtung des Puffers gelenkt und dadurch noch weiter verhakt werden.

Bevorzugt umfasst der Kontakt- und Führungsabschnitt mehrere, insbesondere drei bis fünf, nebeneinander angeordnete Finger. Dadurch kann eine Verstärkung des energieaufnahmereduzierte Aufkletterschutzes bewirkt werden.

Zur Verbreiterung der Kontaktfläche gegenüber einem kollidierenden Aufkletterschutz können die fingerartigen Strukturen oder Finger mittels mindestens einem Versteifungselement miteinander verbunden sein. Bevorzugt im Bereich der dem Puffer zugwandten Seite des Aufkletterschutzes. Entweder zwischen den Fingern und/oder an der dem Puffer zugewandten Seite.

Wenn das Versteifungselement an der dem Puffer zugewandten Seite der Finger mit den Fingern verbunden ist, z. B. in der Form einer Platte, kann dieses eine Gleitfläche für einen anderen kollidierenden Aufkletterschutz ausbilden, an der dieser gegen ein Aufklettern gesichert gefangen aber in Kollisionsrichtung frei beweglich geführt ist.

Besonders bevorzugt ist mindestens ein weiteres Versteifungselement zwischen mindestens zwei Fingen ausgebildet, vorzugsweise in vertikaler Ausrichtung zum ersten Versteifungselement. Dadurch kann eine weitere Erhöhung des Versteifungseffektes bewirkt werden, insbesondere gegen eine Verdrehung der Finger.

Die Finger können auch an ihren, dem Abstützabschnitt fernen Enden, von der Seite betrachtet, keilartige Spitzen aufweisen, vorzugsweise mit einer überwiegend vom Puffer weg weisenden Schräge. Damit können sie zusammen eine sogenannte "Pfeilung" in Querrichtung ausbilden, also im Grunde eine schmale Stirnseite eines auf seiner Unterseite flach aufliegenden Keils.

Dadurch bieten sie eine noch geringere frontale Kontaktfläche durch die Keilspitze und dadurch eine Verbesserung eines aneinander Vorbeigleitens zweier Aufkletterschutzvorrichtungen im Kollisionsfall, sowie des Anhebens der lokal höher positionierten der beiden kollidierenden Aufkletterschutzvorrichtungen durch die Schräge der Keilform des anderen Aufkletterschutzes.

Zur weiteren Erhöhung des Versteifungseffektes, insbesondere gegen eine Verdrehung der Finger, kann mindestens ein weiteres Versteifungselement zwischen mindestens zwei Fingen ausgebildet sein, vorzugsweise in vertikaler Ausrichtung zum ersten Versteifungselement.

Wenn der fingerartig ausgebildete Kontakt- und Führungsabschnitt, von der Seite betrachtet, eine weitere Abwinkelung aufweist, in der Art, verglichen mit einer Hand und hintereinander angeordneten und im Fingerwurzelbereich in einem Winkel zum Handrücken abgewinkelten Fingern, auch im ersten Fingerglied abgewinkelten Fingern, bewirkt dies eine zusätzliche Verbesserung der Ableitung der von dem anderen kollidierenden Aufkletterschutz horizontal einwirkenden Kollisionskräfte hin in Richtung zum zugeordneten Puffer. Denn zum einen flacht die Erhöhung der Winkelanzahl die Ausrichtung der jeweils aneinandergrenzenden Bereiche gegeneinander ab und zum anderen erfährt, im gegebenen Fall eines weiter Gegeneinanderfahrens, der gefangene Aufkletterschutz wiederholt eine aufgezwungene Richtungsänderung, hin zum Puffer. Dies wiederum verbessert die Ablenkwirkung des zweiten Winkels aufgrund der bereits zuvor vom ersten Winkel aufgezwungenen Richtungsänderung des gefangenen Aufkletterschutzes und erhöht auch die Verkeilwirkung für den Kontakt- und Führungsabschnitt des anderen kollidierenden Aufkletterschutzes.

Weiter bevorzugt ist der Kontakt- und Führungsabschnitt so in Bezug auf den ihm zugeordneten Puffer und von diesem in vertikaler Richtung beabstandet anordenbar ausgebildet, dass zwischen Kontakt- und Führungsabschnitt und Puffer ein Freiraum zur Aufnahme eines gleich ausgebildeten Kontakt- und Führungsabschnitt eines kollidierenden, energieaufnahmereduzierten Aufkletterschutz für Schienenfahrzeuge ausgebildet ist, wobei die Höhe des Freiraums ca. im Bereich des 1,3 fachen bis liegt, insbesondere in etwa der 1,5 fachen Höhe. Dies bewirkt einerseits eine zuverlässige Fangwirkung für einen anderen kollidierenden Aufkletterschutz, aufgrund der ausreichenden Höhe zwischen dem eigenen Aufkletterschutz und einem ihm zugeordneten Puffer und andererseits auch einen gewissen Bewegungsspielraum für den gefangenen Aufkletterschutz, um auch den ihm vom fangenden Aufkletterschutz aufgezwungenen Richtungsänderungen zumindest ein Stück weit folgen und sich verkeilen zu können.

Das Längenverhältnis der dem Puffer zugewandte Seite des Kontakt- und Führungsabschnitts und der dem Puffer abgewandten Seite des Kontakt- und Führungsabschnitts sind insbesondere so aufeinander abgestimmt, dass, bei einer Kollision mit einem anderen, gleichartigen Aufkletterschutz, der im Freiraum aufgenommene Kontakt- und Führungsabschnitt des kollidierenden energieaufnahmereduzierten Aufkletterschutzes zwischen dem Kontakt- und Führungsabschnitt und dem Puffer des energieaufnahmereduzierten Aufkletterschutzes in vertikaler Richtung gefangen ist.

Der Kontakt- und Führungsabschnitt ist so in Bezug auf den ihm zugeordneten Puffer am Schienenfahrzeug anodenbar ausgebildet, dass seine Spitze in Längsrichtung des Puffers so weit hinter dem Pufferteller positioniert ist, dass dieser vom energieaufnahmereduzierten Aufkletterschutz ungehindert seine Energieabsorbierende Wirkung entfalten kann.

Zur möglichst geringen Einflussnahme auf die Kraftveränderungen in den Strukturen des zugeordneten Schienenfahrzeugs und deren Energie verzehrenden Schutzvorrichtungen sowie des kollidierenden Schienenfahrzeugs und dessen Energie verzehrenden Schutzvorrichtungen im Kollisionsfall, ist der Befestigungsabschnitt so in Bezug auf den ihm zugeordneten Puffer an einem Energieaufnahmeelement und/oder dem Puffer des Schienenfahrzeugs anodenbar ausgebildet, dass der Kontakt- und Führungsabschnitt bei kollisionsbedingter Verformung des Puffers und/oder des Energieaufnahmeelements in seiner in Fahrtrichtung bzw. entgegen der Fahrtrichtung weisenden Ausrichtung ausgerichtet bleibt, ohne eine Verformung seiner Struktur im Sinne einer Energieaufnahme zur Reduzierung der Kollisionsenergie.

Im Allgemeinen erweist es sich als vorteilhaft, dass der Aufkletterschutz den Puffer soweit es nur geht nach vorne hin überragt, so dass er so früh wie möglich und so umfassend wie möglich an einen aufkletternden Kollisionspartner, insbesondere dessen Puffer, mechanisch koppeln kann, oder sich mit dem Kollisionsgegner verhakt.

Damit es im Alltagsbetrieb nicht zum Verhaken kommt, muss er bis hinter den Federhub des Puffers zurückgenommen werden und bis hinter die Bereiche, die bei Kurvenfahrt oder Einfederung zum Kontakt mit seinesgleichen am Fahrzeug gegenüber führen könnten. Darüber hinaus darf er die Deformation des darunterliegenden Crashpuffers nicht blockieren.

Hierfür ist z.B. eine vertikale Keilform von Fingern vorgesehen und eine Pfeilung des Aufkletterschutzes in Querrichtung, um eine Maximierung der möglichen Überdeckungslänge des Aufkletterschutzes in Längsrichtung zu erreichen. Die Finger sind in der Bauform als steifer, quasi nicht deformierenden Spieß vorgesehen, damit kein zusätzlicher Energieeintrag erfolgt

Dies bewirkt eine: hervorragende Verkeilung in der Vertikalen zwischen zwei gleichen, sich treffenden Aufkletterschutz-Systemen, und zwar egal, welches der beiden im Kollisionsfall lokal höher oder tiefer steht.

Durch die Pfeilung an der Front wird der theoretisch mögliche Fall, dass sich die Aufkletterschutzsysteme exakt auf gleicher Höhe treffen, minimiert. In der Praxis wird dieser Fall dadurch verstärkt, weil die Fahrzeuge von Natur aus wegen Toleranzen im Fahrzeugbau und in der Befestigung der Deformationssysteme, wegen Radsatzverschleiß und insbesondere im Kollisionsfall wegen dynamischer Einfederung stets in unterschiedlicher Höhe aufeinander treffen.

Das heißt, der Aufkletterschutz ist im Wesentlichen als steifer Spieß ausgeführt. Vertikal ist er nach oben mit einer Keilform versehen. Die Höhe dieses Keils wird darunter als Freiraum gleicher Größe plus weitere Freiraum für die Deformation des Crashpuffers vorgesehen. Lateral in Querrichtung ist der Aufkletterschutz gepfeilt. Weiters sind die Längenverhältnisse exakt aufeinander abgestimmt, so dass sich treffende Aufkletterschutzmodule genau gleicher Bauform ausweichen können und entlang der Keilform vertikal aneinander vorbei gleiten, und durch die Pfeilung in Querrichtung und die aufeinander abgestimmte Längenverhältnisse aneinander vorbei gleiten können, und auf diese Weise die Deformation des Crashpuffers in der Längsrichtung ermöglichen bzw. nicht behindern/blockieren.

Auf diese Weise entwickelt der integrierte Aufkletterschutz fast keine Deformation und damit auch fast keine Energieaufnahme. Auf diese Weise ist die Energieaufnahme des Deformationssystems stets hinreichend gleich - egal, ob der Aufkletterschutz im Einsatz ist, oder nicht.

Abgestützt werden die Kräfte des Aufkletterschutzes durch das Rohr im Absorberblock, das über die Befestigungsflanschebene übersteht und durch eine Manschette geführt wird, oder sich in einer Öffnung und einem daran anschließenden Schacht im Fahrzeug abstützt.

Würde man den Aufkletterschutz alternativ so darstellen, dass er vertikal steif aber in Längsrichtung nachgiebig (deformierbar) ist, so würde das an sich auch gehen. In diesem Fall würde durch die Nachgiebigkeit jedoch möglicherweise eine Kraft erzeugt, die das Energieaufnahmevermögen beeinflusst. Eine solche Beeinflussung kann negativ sein, weil sie die Reproduzierbarkeit beeinflusst und erfordert, dass das Fahrzeug auf höhere Kräfte ausgelegt sein muss.

Eine weitere Stabilisierung, insbesondere gegen bei einem Zusammenstoß auftretende Drehmomente, kann dadurch bewirkt werden, dass mindestens ein Finger an seinem, dem Abstützabschnitt nahen Ende ein Abstützelement aufweist. Z.B. in der Form einer, in Verlauf der Fingerrichtung betrachtet, nach hinten weisenden Struktur zur Abstützung, insbesondere zur Drehmomentabstützung gegenüber einem Widerlager, wobei das Widerlager vorzugsweise an einem Energieaufnahmeelement Crashbox) ausgebildet ist, insbesondere als Teil dessen Gehäusewand.

Weiter bevorzugt kann der Abstützabschnitt mit dem Energieaufnahmeelement (das auch als Crashbox bezeichnet wird) derart mechanisch energieübertragend verbunden sein, dass die bei einer möglichen Kollision des Schienenfahrzeugs mit einem anderen Schienenfahrzeug einwirkende Energie ohne Verformung des Kontakt- und Führungsabschnitt oder des Abstützabschnitts in das Energieaufnahmeelement (die Crashbox) eingeleitet wird.

An dem Gehäuse des Energieaufnahmeelement (der Crashbox) kann im Weiteren mindestens ein Abstützelement, vorzugsweise in der Form eines Winkels, angeordnet sein, mittels dem der Bereich, der die Verbindungsstelle des Abstützelementes mit dem Gehäuse umgibt, gegenüber der Einwirkung von bei einer Kollision auftretenden Drehmomenten stabilisiert wird, wobei das Abstützelement bevorzugt auch an einer sich einer Montage- und/oder Abschlussplatte befestigt und/oder gegenüber einer am Wagenkasten des Schienenfahrzeugs ausgebildeten Anlagestruktur im Crashfall abstützbar ausgebildet ist.

Beschreibung eines Ausführungsbeispiels:
Nachfolgend wird die Erfindung unter Bezugnahme auf die beigefügten Figuren näher beschrieben. Die beigefügten Figuren beziehen sich hierbei auf eine nicht beanspruchte Ausführungsform mit parallel ausgerichteten fingerartigen Strukturen.

Es zeigen beispielhaft und schematisch:
- Figur 1:: Beispielhaft eine perspektivische Ansicht auf einen energieaufnahmereduzierten Aufkletterschutz für Schienenfahrzeuge, an einem Energieaufnahmeelement und/oder einem Puffer montiert.
- Figur 2:: Den energieaufnahmereduzierten Aufkletterschutz und den Puffer aus Figur 1.
- Figur 3:: Den energieaufnahmereduzierten Aufkletterschutz und einen Teil des Energieaufnahmeelements aus Figur 1 in Seitenansicht.
- Figur 4:: Eine Seitenansicht auf einen energieaufnahmereduzierten Aufkletterschutz für Schienenfahrzeuge, an einem Energieaufnahmeelement und/oder einem Puffer montiert, nach einer Kollision des betreffenden Schienenfahrzeugs mit einem anderen Schienenfahrzug mit einem gleichartig aufgebauten Aufkletterschutz für Schienenfahrzeuge, ebenfalls an einem Energieaufnahmeelement und/oder einem Puffer montiert.
- Figur 5:: Eine perspektivische Ansicht auf die Anordnung gemäß Figur 4.
- Figur 6:: Eine Draufsicht von schräg oben auf die Anordnung gemäß Figur 4.
- Figur 7:: Eine perspektivische Seitenansicht auf einen energieaufnahmereduzierten Aufkletterschutz, einen Puffer und einen Teil des Energieaufnahmeelements entsprechend Figur 1, vor einem Kollisionsereignis.
- Figur 8:: Ebenfalls eine perspektivische Seitenansicht auf einen energieaufnahmereduzierten Aufkletterschutz, einen Puffer und einen Teil des Energieaufnahmeelements entsprechend Figur 1, vor einem Kollisionsereignis, jedoch, gemäß einer alternativen Anordnungssituation am Schienenfahrzeug, mit dem energieaufnahmereduzierten Aufkletterschutz unterhalb des Puffers angeordnet.

Dementsprechend zeigt die **Figur 1** in einer allgemeinen Darstellung eine mögliche Anordnung eines energieaufnahmereduzierten Aufkletterschutzes 1 für ein Schienenfahrzeug, zur Verhinderung des Übereinanderschiebens des Wagenkastens des Schienenfahrzeugs über den Wagenkasten eines kollidierenden Schienenfahrzeugs oder umgekehrt. Dieser Aufkletterschutz 1 ist in einer zur Übertragung von bei einer Kollision von Schienenfahrzeugen auftretenden Kräften geeigneten Weise, an einem Energieaufnahmeelement und/oder an einem Puffer 9 angeordnet.

Zusätzlich zum Energieaufnahmeelement 10 kann auch der Puffer 9 so ausgebildet sein, dass er, insbesondere zur Schadensminderung, in einem Kollisionsfall Energie verzehrt, z. B. durch Verformung von Material und/oder Zerstörung von entsprechend ausgestalteten Strukturen.

Der Puffer 9 kann am Energieaufnahmeelement 10 und/oder am Wagenkasten des Schienenfahrzeugs Kraft übertragend befestigt sein.

Unter Bezugnahme auf die **Figur 2** werden nun weitere Details des energieaufnahmereduzierten Aufkletterschutzes 1 für ein Schienenfahrzeug beschrieben. So umfasst dieser einen Befestigungsabschnitt 2, der, in der hier dargestellten Ausführungsform, mittels Schrauben 7 am Energieaufnahmeelement 10 (vgl. Fig. 1, da aus Übersichtlichkeitsgründen hier nicht dargestellt) und am Puffer 9 befestigt ist.

Der energieaufnahmereduzierte Aufkletterschutz 1 umfasst auch einen Kollisionsabschnitt 3 zur mechanischen Interaktion mit einem Aufkletterschutz am anderen kollidierenden Schienenfahrzeug. Der Kollisionsabschnitt 3 weist in Fahrtrichtung bzw. entgegen der Fahrtrichtung einen, von der Seite aus betrachtet, fingerartig ausgebildeten Kontakt- und Führungsabschnitt 4 auf, und einen, den Kontakt- und Führungsabschnitt 4 mit dem Befestigungsabschnitt 2 verbindenden, vertikal zur Fahrtrichtung ausgerichteten Abstützabschnitt 5.

Der Kontakt- und Führungsabschnitt 4 und der Abstützabschnitt 5 bilden zusammen mit den fingerartigen Strukturen die Querschnittsform einer Hand mit hintereinander angeordneten und im Fingerwurzelbereich in einem Winkel zum Handrücken abgewinkelten Fingern aus (vgl. **Figur 3****).**

Der Kontakt- und Führungsabschnitt 4 kann mehrere, insbesondere drei bis fünf, nebeneinander angeordnete Finger 4.1 umfassen, in den hier beispielhaft dargestellten Ausführungsformen vier Finger 4.1. Diese Finger 4.1 sind mittels mindestens einem, vorzugsweise als Platte ausgebildetem Versteifungselement 4.2 in ihrem dem Puffer zugewandten Bereich miteinander verbunden. Dieses Versteifungselement 4.2 bildet damit eine Gleitfläche für einen kollidierenden anderen Aufkletterschutz aus, entlang dieser, im Falle einer entsprechend großen Krafteinwirkung gegen Aufklettern gefangen entlanggleiten kann (vgl. **Figuren 4****,** **5** **und** **6**).

Weitere Versteifungselemente 4.3 sind vertikal zum ersten Versteifungselement 4.2 zwischen den Fingern 4.1 angeordnet, insbesondere um diese gegen Verkippen zu stabilisieren und/oder möglicher Weise auftretende Drehmomente aufzunehmen, bzw. zu eliminieren.

Die Finger 4.1 weisen an ihren, dem Abstützabschnitt 5 fernen Enden, von der Seite betrachtet, keilartige Spitzen 4.4 auf, mit einer überwiegend vom Puffer 9 weg weisenden Schräge. Diese Schräge bewirkt im Kollisionsfall einerseits ein Anheben eines lokal höher positionierten, kollidierenden Aufkletterschutzes. Andererseits bewirkt es in diesem Fall gleichzeitig ein nach unten drücken des Aufkletterschutzes selbst, um zwischen dem anderen kollidierenden Aufkletterschutz und dem diesen zugewiesenen Puffer gegen Aufklettern gefangen zu werden, bzw. bei umgekehrter lokaler Höhenpositionierung mit umgekehrten Effekten.

Der fingerartig ausgebildete Kontakt- und Führungsabschnitt 4 weist, von der Seite betrachtet, eine Abwinkelung 4.5 auf, in der Art, verglichen mit einer Hand und hintereinander angeordneten und im Fingerwurzelbereich in einem Winkel zum Handrücken abgewinkelten Fingern, auch im ersten Fingerglied abgewinkelten Fingern (s. Figur 3). Daran kann, im gegebenen Kollisionsfall und bei noch nicht vollständig verzehrter Energie, das vordere Ende der keilartigen Spitze 4.4 des gefangenen, kollidierenden Aufkletterschutzes zum Verhaken gegen den Puffer 9 gelenkt werden.

Im Weiteren ist der Kontakt- und Führungsabschnitt 4 so in Bezug auf den ihm zugeordneten Puffer 9 und von diesem in vertikaler Richtung beabstandet anordenbar ausgebildet, dass zwischen Kontakt- und Führungsabschnitt 4 und Puffer 9 ein Freiraum 4.6 zur Aufnahme eines gleich ausgebildeten Kontakt- und Führungsabschnitt 4 eines kollidierenden, energieaufnahmereduzierten Aufkletterschutz 1 für Schienenfahrzeuge ausgebildet ist. Dabei liegt die Höhe des Freiraums 4.6 ca. im Bereich des 1,3 fachen bis, insbesondere in etwa der 1,5 fachen Höhe.

Dadurch ist ein optimales Fangen eines kollidierenden, gleichartig ausgebildeten Aufkletterschutzes gewährleistet.

Das Längenverhältnis der dem Puffer zugewandte Seite 4.1.1 des Kontakt- und Führungsabschnitts 4 und der dem Puffer abgewandten Seite 3.1.2 des Kontakt- und Führungsabschnitts 4 sind so aufeinander abgestimmt, dass, bei einer Kollision mit einem anderen, gleichartigen Aufkletterschutz, der im Freiraum 4.6 aufgenommene Kontakt- und Führungsabschnitt 4 des kollidierenden energieaufnahmereduzierten Aufkletterschutzes zwischen dem Kontakt- und Führungsabschnitt 4 und dem Puffer 9 des energieaufnahmereduzierten Aufkletterschutzes in vertikaler Richtung gefangen ist (vgl. Figuren 4 bis 6).

Der Kontakt- und Führungsabschnitt 4 ist so in Bezug auf den ihm zugeordneten Puffer 9 am Schienenfahrzeug anodenbar (vgl. Figuren 1, 2, 7 und 8), dass seine Spitze in Längsrichtung des Puffers 9 so weit hinter dem Pufferteller positioniert ist, dass dieser vom energieaufnahmereduzierten Aufkletterschutz 1 ungehindert seine Energieabsorbierende Wirkung entfalten kann(vgl. Figuren 4 bis 6).

Figur 3 zeigt auch eine weitere Stabilisierungmöglichkeit, insbesondere gegen bei einem Zusammenstoß auftretende Drehmomente, indem mindestens ein Finger 4.1 an seinem, dem Abstützabschnitt 5 nahen Ende ein Abstützelement 4.1.0 aufweist. Z.B. in der Form einer, in Verlauf der Fingerrichtung betrachtet, nach hinten weisenden Struktur. Diese stützt sich an einem Widerlager 10.1 ab. Das Widerlager ist an einem Energieaufnahmeelement 10 (einer sogenannten Crashbox) ausgebildet. Im dargestellten Beispiel als Teil dessen Gehäusewand 10.3, insbesondere zur Drehmomentabstützung.

Wie in den Figuren 1, 3 bis 8 dargestellt, kann der Abstützabschnitt 5 mit dem Energieaufnahmeelement 10 (der Crashbox) derart mechanisch energieübertragend verbunden sein, dass die bei einer möglichen Kollision des Schienenfahrzeugs mit einem anderen Schienenfahrzeug einwirkende Energie ohne Verformung des Kontakt- und Führungsabschnitt 4 oder des Abstützabschnitts 5 in das Energieaufnahmeelement 10 (Crashbox) eingeleitet wird.

Die Figuren 1, 4 bis 6 zeigen an dem Gehäuse 10.3 des Energieaufnahmeelement 10 beispielhaft mehrere Abstützelemente 10.2, jeweils in der Form eines Winkels 10.2 ausgebildet. Mittels diesen kann der Bereich, der die Verbindungsstelle des Abstützelementes 10.2 mit dem Gehäuse 10.3 umgibt, gegenüber der Einwirkung von bei einer Kollision auftretenden Drehmomenten stabilisiert werden. Bevorzugt sind diese Abstützelemente 10.2 auch an einer Montage- und/oder Abschlussplatte 10.4 befestigt, und/oder gegenüber einer am Wagenkasten des Schienenfahrzeugs ausgebildeten Anlagestruktur im Crashfall abstützbar ausgebildet, um die Stabilitätswirkung weiter zu erhöhen.

Die Figuren 4 und 5 zeigen die drehstabilisierende Wirksamkeit dieser Stützelemente 4.1.0 und 10.2 sowie deren Komplementärelemente, Widerlager 10.1 und Montage- und/oder Abschlussplatte 10.4 nach einem Crash. Beide energieaufnahmereduzierten Aufkletterschutze sind nach dem Crash weiterhin im Wesentlichen in ihrer horizontalen Ausrichtung unverändert. Die während dieses Crashs vernichtete Energie wurde von dem Energieaufnahmeelement 10 und dem Puffer 9 durch deren hierfür vorgesehene Verformung und Zerspanung vernichtet.

Weitere, insbesondere strukturelle Details sind in der Figur 1 dargestellt, die jedoch zu deren besseren Erkennbarkeit nur mit den wesentlichen Bezugszeichen gekennzeichnet ist. Entsprechend ist auch in der Figur 3 nur die linke Hälfte des Energieaufnahmeelementes 10 aus der Figur 1 zusammen mit dem Kontakt- und Führungsabschnitt 4 und dem Abstützabschnitt 5 des energieaufnahmereduzierten Aufkletterschutzes 1 dargestellt.

### Bezugszeichenliste:

1 Aufkletterschutz
2 Befestigungsabschnitt
3 Kollisionsabschnitt
4 Kontakt- und Führungsabschnitt
4.1 Finger
4.1.0 Abstützelement
4.1.1 dem Puffer zugewandte Seite
4.1.2 dem Puffer abgewandte Seite
4.2 Versteifungselement
4.3 Versteifungselement
4.4 keilartige Spitze
4.5 Abwinkelung
4.6 Freiraum
5 Abstützabschnitt
7 Schraube
8 Mutter
9 Puffer
10 Energieaufnahmeelement
10.1 Widerlager
10.2 Abstützelement
10.3 Gehäusewand
10.4 Montage- und/oder Abschlussplatte

## Patentansprüche

1. Energieaufnahmereduzierter Aufkletterschutz (1) für Schienenfahrzeuge, zur Anordnung an einem Schienenfahrzeug im Bereich eines Puffers (9) des Schienenfahrzeugs und zur Verhinderung des Übereinanderschiebens des Wagenkastens des Schienenfahrzeugs über den Wagenkasten eines kollidierenden Schienenfahrzeugs oder umgekehrt, umfassend einen Befestigungsabschnitt (2) zur Befestigung des Aufkletterschutzes (1) am Schienenfahrzeug und/oder am Puffer (9) und einen Kollisionsabschnitt (3) zur mechanischen Interaktion mit einem Aufkletterschutz am anderen kollidierenden Schienenfahrzeug, wobei der Kollisionsabschnitt (3) einen in Fahrtrichtung bzw. entgegen der Fahrtrichtung weisenden, fingerartig ausgebildeten Kontakt- und Führungsabschnitt (4) aufweist, und einen, den Kontakt- und Führungsabschnitt (4) mit dem Befestigungsabschnitt (2) verbindenden, vertikal zur Fahrtrichtung ausgerichteten Abstützabschnitt (5), **dadurch gekennzeichnet, dass** der Kontakt- und Führungsabschnitt (4) und der Abstützabschnitt (5) zusammen wenigstens zwei fingerartige Strukturen aufweisen, die strahlenförmig in ihrer Verlängerung von einem gemeinsamen Zentrum ausgehen und durch ihr Auseinanderstreben den Fangbereich verbreitern, wobei,
der Abstützabschnitt (5) mit einem Energieaufnahmeelement (10) derart mechanisch energieübertragend verbunden ist, dass die bei einer möglichen Kollision des Schienenfahrzeugs mit einem anderen Schienenfahrzeug einwirkende Energie ohne Verformung des Kontakt- und Führungsabschnitts (4) oder des Abstützabschnitts (5) in das Energieaufnahmeelement (10) eingeleitet wird, und
dass an dem Gehäuse (10.3) des Energieaufnahmeelements (10) mindestens ein Abstützelement (10.2) in der Form eines Winkels (10.2) angeordnet ist, mittels dem der Bereich, der die Verbindungsstelle des Abstützelementes (10.2) mit dem Gehäuse (10.3) umgibt, gegenüber der Einwirkung von bei einer Kollision auftretenden Drehmomenten stabilisiert wird, wobei das Abstützelement (10.2) bevorzugt auch an einer Montage- und/oder Abschlussplatte (10.4) befestigt und/oder gegenüber einer am Wagenkasten des Schienenfahrzeugs ausgebildeten Anlagestruktur im Crashfall abstützbar ausgebildet ist.

2. Energieaufnahmereduzierter Aufkletterschutz nach Anspruch 1, **dadurch gekennzeichnet, dass** der Kontakt- und Führungsabschnitt (4) und der Abstützabschnitt (5) zusammen mit den fingerartigen Strukturen die Querschnittsform einer Hand mit hintereinander angeordneten und im Fingerwurzelbereich in einem Winkel zum Handrücken abgewinkelten Fingern ausbilden.

3. Energieaufnahmereduzierter Aufkletterschutz nach einem der vorgenannten Ansprüche, **dadurch gekennzeichnet, dass** der Kontakt- und Führungsabschnitt (4) mehrere, insbesondere drei bis fünf, nebeneinander angeordnete Finger (4.1) umfasst.

4. Energieaufnahmereduzierter Aufkletterschutz nach Anspruch 1 oder 2, **dadurch gekennzeichnet, dass** die Finger (4.1) mittels mindestens einem Versteifungselement (4.2) miteinander verbunden sind.

5. Energieaufnahmereduzierter Aufkletterschutz nach einem der vorangehenden Ansprüche, **dadurch gekennzeichnet, dass** das Versteifungselement (4.2) an der dem Puffer zugewandten Seite der Finger (4.1) mit den Fingern verbunden ist.

6. Energieaufnahmereduzierter Aufkletterschutz nach einem der vorangehenden Ansprüche, **dadurch gekennzeichnet, dass** mindestens ein weiteres Versteifungselement (4.3) zwischen mindestens zwei Fingern (4.1) ausgebildet ist, vorzugsweise in vertikaler Ausrichtung zum ersten Versteifungselement (4.2).

7. Energieaufnahmereduzierter Aufkletterschutz nach einem der vorangehenden Ansprüche, **dadurch gekennzeichnet, dass** die Finger (4.1) an ihren, dem Abstützabschnitt (5) fernen Enden, von der Seite betrachtet, keilartige Spitzen (4.4) aufweisen, vorzugsweise mit einer überwiegend vom Puffer weg weisenden Schräge.

8. Energieaufnahmereduzierter Aufkletterschutz nach einem der vorangehenden Ansprüche, **dadurch gekennzeichnet, dass** der fingerartig ausgebildete Kontakt- und Führungsabschnitt (4), von der Seite betrachtet, eine Abwinkelung (4.5) aufweist, in der Art, verglichen mit einer Hand und hintereinander angeordneten und im Fingerwurzelbereich in einem Winkel zum Handrücken abgewinkelten Fingern, auch im ersten Fingerglied abgewinkelten Fingern.

9. Energieaufnahmereduzierter Aufkletterschutz nach einem der vorangehenden Ansprüche, **dadurch gekennzeichnet, dass** mindestens ein Finger (4.1) an seinem, dem Abstützabschnitt (5) nahen Ende ein Abstützelement (4.1.0) in der Form einer, in Verlauf der Fingerrichtung betrachtet, nach hinten weisenden Struktur zur Abstützung, insbesondere zur Drehmomentabstützung gegenüber einem Widerlager (10.1) aufweist, wobei das Widerlager vorzugsweise an dem Energieaufnahmeelement (10)
ausgebildet ist, insbesondere als Teil dessen Gehäusewand (10.3).

10. Schienenfahrzeug mit wenigstens einem Puffer und einem energieaufnahmereduzierten Aufkletterschutz nach einem der vorangehenden Ansprüche, **dadurch gekennzeichnet, dass** der Kontakt- und Führungsabschnitt (4) so in Bezug auf den ihm zugeordneten Puffer (9) und von diesem in vertikaler Richtung beabstandet angeordnet ist, dass zwischen Kontakt- und Führungsabschnitt (4) und Puffer (9) ein Freiraum (4.6) zur Aufnahme eines gleich ausgebildeten Kontakt- und Führungsabschnitts (4) eines kollidierenden, energieaufnahmereduzierten Aufkletterschutz (1) für Schienenfahrzeuge ausgebildet ist, wobei die Höhe des Freiraums (4.6) ca. im Bereich des 1,3 fachen bis liegt, insbesondere in etwa der 1,5 fachen Höhe.

11. Schienenfahrzeug mit wenigstens einem Puffer und einem energieaufnahmereduzierten Aufkletterschutz nach Anspruch 10, **dadurch gekennzeichnet, dass** das Längenverhältnis der dem Puffer zugewandte Seite (4.1.1) des Kontakt- und Führungsabschnitts (4) und der dem Puffer abgewandten Seite (3.1.2) des Kontakt- und Führungsabschnitts (4) so aufeinander abgestimmt sind, dass, bei einer Kollision mit einem anderen, gleichartigen Aufkletterschutz, der im Freiraum (4.6) aufgenommene Kontakt- und Führungsabschnitt (4) des kollidierenden energieaufnahmereduzierten Aufkletterschutzes zwischen dem Kontakt- und Führungsabschnitt (4) und dem Puffer (P) des energieaufnahmereduzierten Aufkletterschutzes in vertikaler Richtung gefangen ist.

12. Schienenfahrzeug mit wenigstens einem Puffer und einem energieaufnahmereduzierten Aufkletterschutz nach einem der vorangehenden Ansprüche, **dadurch gekennzeichnet, dass** der Kontakt- und Führungsabschnitt (4) so in Bezug auf den ihm zugeordneten Puffer (9) am Schienenfahrzeug angeordnet ist, dass seine Spitze in Längsrichtung des Puffers (9) soweit hinter dem Pufferteller positioniert ist, dass dieser vom energieaufnahmereduzierten Aufkletterschutz (1) ungehindert seine energieabsorbierende Wirkung entfalten kann.

13. Schienenfahrzeug mit wenigstens einem Puffer und einem energieaufnahmereduzierten Aufkletterschutz nach einem der vorangehenden Ansprüche, **dadurch gekennzeichnet, dass** der Befestigungsabschnitt (2) so in Bezug auf den ihm zugeordneten Puffer (9) an einem Energieaufnahmeelement (10) und/oder dem Puffer (9) des Schienenfahrzeugs angeordnet ist, dass der Kontakt- und Führungsabschnitt (4) bei kollisionsbedingter Verformung des Puffers (9) und/oder des Energieaufnahmeelements (10) in seiner in Fahrtrichtung bzw. entgegen der Fahrtrichtung weisenden Ausrichtung ohne eine Verformung seiner Struktur im Sinne einer Energieaufnahme zur Reduzierung der Kollisionsenergie ausgerichtet bleibt.

## Claims

1. Energy absorption-reduced anticlimber (1) for rail vehicles, for arrangement on a rail vehicle in the region of a buffer (9) of the rail vehicle and for preventing the body of the rail vehicle from sliding over the body of a colliding rail vehicle or vice versa, comprising a fastening section (2) for fastening the anticlimber (1) to the rail vehicle and/or to the buffer (9) and a collision section (3) for mechanical interaction with an anticlimber on the other colliding rail vehicle, wherein the collision section (3) has a finger-like contact and guide section (4) which faces in the direction of travel or opposite to the direction of travel and has a support section (5) which connects the contact and guide section (4) to the fastening section (2) and is oriented vertically to the direction of travel, **characterized in that** the contact and guide section (4) and the support section (5) together have at least two finger-like structures which emanate radially from a common centre in their extension and widen the capture area by spreading apart,
wherein
the support section (5) is mechanically connected in an energy-transmitting manner to an energy-absorbing element (10) in such a way that the energy acting in the event of a possible collision of the rail vehicle with another rail vehicle is introduced into the energy-absorbing element (10) without deformation of the contact and guide section (4) or the support section (5), and that at least one support element (10.2) in the form of a bracket (10.2) is arranged on the housing (10.3) of the energy-absorbing element (10), by means of which support element the region that surrounds the connecting point of the support element (10.2) to the housing (10.3) is stabilized against the effect of torques occurring in the event of a collision, wherein the support element (10.2) is preferably also fastened to a mounting and/or end plate (10.4) and/or is designed to be supportable against a bearing structure formed on the body of the rail vehicle in the event of a crash.

2. Energy absorption-reduced anticlimber according to Claim 1, **characterized in that** the contact and guide section (4) and the support section (5) together with the finger-like structures form the cross-sectional shape of a hand with fingers arranged one behind the other and angled at an angle in relation to the back of the hand in the finger base region.

3. Energy absorption-reduced anticlimber according to any of the preceding claims, **characterized in that** the contact and guide section (4) comprises a plurality of, in particular three to five, fingers (4.1) arranged next to each other.

4. Energy absorption-reduced anticlimber according to Claim 1 or 2, **characterized in that** the fingers (4.1) are connected to each other by means of at least one stiffening element (4.2).

5. Energy absorption-reduced anticlimber according to any of the preceding claims, **characterized in that** the stiffening element (4.2) is connected to the fingers on the side of the fingers (4.1) facing the buffer.

6. Energy absorption-reduced anticlimber according to any of the preceding claims, **characterized in that** at least one further stiffening element (4.3) is formed between at least two fingers (4.1), preferably with a vertical orientation in relation to the first stiffening element (4.2).

7. Energy absorption-reduced anticlimber according to any of the preceding claims, **characterized in that** the fingers (4.1) have, at their ends remote from the support section (5), as viewed from the side, wedge-like tips (4.4), preferably with a bevel predominantly facing away from the buffer.

8. Energy absorption-reduced anticlimber according to any of the preceding claims, **characterized in that** the finger-like contact and guide section (4), as viewed from the side, has an angled portion (4.5) in the form of, compared with a hand and fingers arranged one behind the other and angled at an angle in relation the back of the hand in the finger base region, fingers also angled at the first finger member.

9. Energy absorption-reduced anticlimber according to any of the preceding claims, **characterized in that** at least one finger (4.1) has, at its end close to the support section (5), a support element (4.1.0) in the form of a structure, facing to the rear, as viewed in the course of the finger direction, for providing support, in particular for providing torque support in relation to an abutment (10.1), wherein the abutment is preferably formed on the energy-absorbing element (10), in particular as part of its housing wall (10.3).

10. Rail vehicle having at least one buffer and one energy absorption-reduced anticlimber according to any of the preceding claims, **characterized in that** the contact and guide section (4) is arranged with respect to the buffer (9) assigned to it and spaced apart from this buffer in the vertical direction such that a clearance (4.6) for receiving an identical contact and guide section (4) of a colliding, energy absorption-reduced anticlimber (1) for rail vehicles is formed between the contact and guide section (4) and the buffer (9), wherein the height of the clearance (4.6) is approximately in the range of from 1.3 times to, in particular is about 1.5 times the height.

11. Rail vehicle having at least one buffer and one energy absorption-reduced anticlimber according to Claim 10, **characterized in that** the length ratio of that side (4.1.1) of the contact and guide section (4) that faces the buffer and that side (3.1.2) of the contact and guide section (4) that faces away from the buffer are coordinated with each other such that, in the event of a collision with another, similar anticlimber, the contact and guide section (4) of the colliding energy absorption-reduced anticlimber received in the clearance (4.6) is captured between the contact and guide section (4) and the buffer (P) of the energy absorption-reduced anticlimber in the vertical direction.

12. Rail vehicle having at least one buffer and one energy absorption-reduced anticlimber according to any of the preceding claims, **characterized in that** the contact and guide section (4) is arranged with respect to the buffer (9) assigned to it on the rail vehicle such that its tip is positioned so far behind the buffer plate in the longitudinal direction of the buffer (9) that the buffer plate can deploy its energy-absorbing action without being impeded by the energy absorption-reduced anticlimber (1).

13. Rail vehicle having at least one buffer and one energy absorption-reduced anticlimber according to any of the preceding claims, **characterized in that** the fastening section (2) is arranged with respect to the buffer (9) assigned to it on an energy-absorbing element (10) and/or the buffer (9) of the rail vehicle such that the contact and guide section (4) remains oriented in its orientation facing in the direction of travel or opposite to the direction of travel without deformation of its structure in the sense of energy absorption in order to reduce the collision energy in the event of collision-related deformation of the buffer (9) and/or the energy-absorbing element (10).

## Revendications

1. Dispositif antichevauchement (1) à absorption réduite d'énergie pour véhicules ferroviaires, destiné à être agencé sur un véhicule ferroviaire dans la zone d'un amortisseur (9) du véhicule ferroviaire et à empêcher le glissement les uns sur les autres du châssis de wagon du véhicule ferroviaire sur le châssis de wagon d'un véhicule ferroviaire entrant en collision ou inversement, comprenant une section de fixation (2) destinée à fixer le dispositif antichevauchement (1) sur le véhicule ferroviaire et/ou sur l'amortisseur (9) et une section de collision (3) destinée à interagir mécaniquement avec un dispositif antichevauchement sur un autre véhicule ferroviaire entrant en collision, la section de collision (3) présentant une zone de contact et de guidage (4) réalisée sous forme de doigts, orientée dans le sens de déplacement ou à l'opposé du sens de déplacement, et une section d'appui (5) reliant la section de contact et de guidage (4) à la section de fixation (2), orientée verticalement par rapport au sens de déplacement, **caractérisé en ce que** la section de contact et de guidage (4) et la section d'appui (5) présentent ensemble au moins deux structures de type doigt, qui partent radialement dans leur prolongement à partir d'un centre commun et qui élargissent, en divergeant, la zone de capture,
dans lequel
la section d'appui (5) est reliée à un élément d'absorption d'énergie (10) de manière à transmettre mécaniquement l'énergie de telle sorte que l'énergie agissant lors d'une collision éventuelle du véhicule ferroviaire avec un autre véhicule ferroviaire est introduite, sans déformation de la section de contact et de guidage (4) ou de la section d'appui (5), dans l'élément d'absorption d'énergie (10) et
**en ce qu'**au moins un élément d'appui (10.2) sous forme d'une équerre (10.2) est agencé sur le boîtier (10.3) de l'élément d'absorption d'énergie (10), au moyen duquel élément la zone qui entoure le site de liaison de l'élément d'appui (10.2) au boîtier (10.3) est stabilisée par rapport à l'effet de couples de rotation survenant lors d'une collision, l'élément d'appui (10.2) étant de préférence également fixé à une plaque de montage et/ou de fermeture (10.4) et/ou réalisé de manière à pouvoir s'appuyer en cas de crash par rapport à une structure de butée réalisée sur le châssis de wagon du véhicule ferroviaire.

2. Dispositif antichevauchement à absorption réduite d'énergie selon la revendication 1, **caractérisé en ce que** la section de contact et de guidage (4) et la section d'appui (5) forment, conjointement avec les structures de type doigt, la forme transversale d'une main pourvue de doigts agencés les uns derrière les autres et pliés dans la zone de la base des doigts avec un angle par rapport au dos de la main.

3. Dispositif antichevauchement à absorption réduite d'énergie selon l'une des revendications susmentionnées, **caractérisé en ce que** la section de contact et de guidage (4) comprend plusieurs, en particulier trois à cinq, doigts (4.1) agencés les uns à côté des autres.

4. Dispositif antichevauchement à absorption réduite d'énergie selon la revendication 1 ou 2, **caractérisé en ce que** les doigts (4.1) sont reliés les uns aux autres au moyen d'au moins un élément raidisseur (4.2).

5. Dispositif antichevauchement à absorption réduite d'énergie selon l'une des revendications précédentes, **caractérisé en ce que** l'élément raidisseur (4.2) est relié aux doigts sur le côté des doigts (4.1) orienté vers l'amortisseur.

6. Dispositif antichevauchement à absorption réduite d'énergie selon l'une des revendications précédentes, **caractérisé en ce qu'**au moins un autre élément raidisseur (4.3) est réalisé entre au moins deux doigts (4.1), de préférence dans une orientation verticale par rapport au premier élément raidisseur (4.2).

7. Dispositif antichevauchement à absorption réduite d'énergie selon l'une des revendications précédentes, **caractérisé en ce que** les doigts (4.1) présentent, au niveau de leurs extrémités éloignées de la section d'appui (5), vus latéralement, des pointes (4.4) en forme de coin, de préférence avec un biseau s'écartant principalement de l'amortisseur.

8. Dispositif antichevauchement à absorption réduite d'énergie selon l'une des revendications précédentes, **caractérisé en ce que** la zone de contact et de guidage (4) réalisée sous forme de doigts, vue latéralement, présente un coude (4.5) de telle sorte que, par rapport à une main et des doigts agencés les uns derrière les autres et pliés dans la zone de la base des doigts avec un angle par rapport au dos de la main, les doigts sont également pliés au niveau de la première phalange.

9. Dispositif antichevauchement à absorption réduite d'énergie selon l'une des revendications précédentes, **caractérisé en ce qu'**au moins un doigt (4.1) présente, au niveau de son extrémité proche de la section d'appui (5), un élément d'appui (4.1.0) sous la forme d'une structure, vue dans le prolongement de la direction des doigts, orientée vers l'arrière pour l'appui, en particulier pour l'appui des couples de rotation par rapport à une contrebutée (10.1), la contrebutée étant de préférence réalisée au niveau de l'élément d'absorption d'énergie (10), en particulier comme partie de sa paroi (10.3) de boîtier.

10. Véhicule ferroviaire présentant au moins un amortisseur et un dispositif antichevauchement à absorption réduite d'énergie selon l'une des revendications précédentes, **caractérisé en ce que** la section de contact et de guidage (4) est agencée par rapport à l'amortisseur (9) qui y est associé et de manière écartée de celui-ci dans la direction verticale de telle sorte qu'un espace libre (4.6) est réalisé entre la section de contact et de guidage (4) et l'amortisseur (9), lequel espace est destiné à recevoir une section de contact et de guidage (4) réalisée de manière identique d'un dispositif antichevauchement (1) à absorption réduite d'énergie entrant en collision pour véhicules ferroviaires, la hauteur de l'espace libre (4.6) se situant environ dans la plage de 1,3 à, en particulier dans environ la plage de 1,5 fois la hauteur.

11. Véhicule ferroviaire présentant au moins un amortisseur et un dispositif antichevauchement à absorption réduite d'énergie selon la revendication 10, **caractérisé en ce que** le rapport des longueurs du côté (4.1.1) de la section de contact et de guidage (4) orienté vers l'amortisseur et du côté (3.1.2) de la section de contact et de guidage (4) à l'opposé de l'amortisseur est adapté de telle sorte que lors d'une collision avec un autre dispositif antichevauchement du même type, la section de contact et de guidage (4) logée dans l'espace libre (4.6) du dispositif antichevauchement à absorption réduite d'énergie entrant en collision est capturée dans la direction verticale entre la section de contact et de guidage (4) et l'amortisseur (P) du dispositif antichevauchement à absorption réduite d'énergie.

12. Véhicule ferroviaire présentant au moins un amortisseur et un dispositif antichevauchement à absorption réduite d'énergie selon l'une des revendications précédentes, **caractérisé en ce que** la section de contact et de guidage (4) est agencée sur le véhicule ferroviaire par rapport à l'amortisseur (9) qui lui est associé de manière telle que sa pointe est positionnée, dans la direction longitudinale de l'amortisseur (9), derrière l'assiette de l'amortisseur à une distance telle que celle-ci peut déployer sans encombre son effet d'absorption d'énergie du dispositif antichevauchement (1) à absorption réduite d'énergie.

13. Véhicule ferroviaire présentant au moins un amortisseur et un dispositif antichevauchement à absorption réduite d'énergie selon l'une des revendications précédentes, **caractérisé en ce que** la section de fixation (2) est agencée, par rapport à l'amortisseur (9) qui lui est associé, sur un élément d'absorption d'énergie (10) et/ou l'amortisseur (9) du véhicule ferroviaire de manière telle que la section de contact et de guidage (4) reste orientée, lors d'une déformation provoquée par une collision de l'amortisseur (9) et/ou de l'élément d'absorption d'énergie (10), dans son orientation pointant dans le sens du déplacement ou, selon le cas, à l'opposé du sens du déplacement sans déformation de sa structure dans le sens d'une absorption d'énergie pour la réduction de l'énergie de collision.
